# EUROPÄISCHE PATENTSCHRIFT

(11) **EP 1 292 524 B1**
(45) Veröffentlichungstag und Bekanntmachung des Hinweises auf die Patenterteilung: **18.08.2004**
(21) Anmeldenummer: 01937927.0
(22) Anmeldetag: 20.06.2001
(51) Int. Cl.: B66B 5/22

(54) **BREMSFANGVORRICHTUNG MIT ANPASSUNG DER BREMSKRAFT FÜR AUFZUG**
BRAKE ARRESTING DEVICE WITH ADAPTABLE BRAKE FORCE FOR A LIFT
PARACHUTE DE FREINAGE MUNI D'UNE ADAPTATION DE LA FORCE DE FREINAGE POUR UN ASCENSEUR

(30) Priorität: 22.06.2000 EP 00810547
(43) Veröffentlichungstag der Anmeldung: 19.03.2003
(73) Patentinhaber: INVENTIO AG, CH-6052 Hergiswil (CH)
(72) Erfinder: SIMMONDS, Oliver, CH-6004 Luzern (CH); HUGEL, Stefan, CH-6043 Adligenswil (CH); MAURY, Julien, CH-6003 Luzern (CH); MÖRI, Peter, CH-6023 Rothenburg (CH); AESCHLIMANN, Peter, CH-6110 Wolhusen (CH)
(86) Internationale Anmeldenummer: PCT/CH2001/000386
(87) Internationale Veröffentlichungsnummer: WO 2001/098193

(56) Entgegenhaltungen:
- EP-A- 0 825 145
- US-A- 5 323 878

## Beschreibung

Die Erfindung betrifft eine Bremsfangvorrichtung für das Lastaufnahmemittel einer Vertikalfördereinrichtung mit mindestens einem in einem Gehäuse (1) angeordneten Bremskeil (3,4), der bei Auslösung eines Bremsvorganges auf eine Führungsschiene (2) des Förderfahrzeuges einwirkt und mit einem Anschlag, welcher den Hub des mindestens einen Bremskeils (3, 4) und somit die maximale Bremskraft während des Bremsvorganges begrenzt. Ausserdem betrifft die Erfindung ein Verfahren zur Anpassung der Bremskraft dieser Bremsfangvorrichtung an die am Lastaufnahmemittel wirkenden abzubremsenden Massen.

Eine derartige Bremsfangvorrichtung ist bereits aus der EP-A-0825145 bekannt.

Derartige Bremsfangvorrichtungen werden beispielsweise bei Personenaufzügen, Lastenaufzügen und für Fahrkörbe bei Schachtförderanlagen verwendet, wobei üblicherweise der Bremsvorgang bei Ueberschreiten einer zulässigen Fahrgeschwindigkeit durch ein auf die Bremskeile einwirkendes Begrenzerseil eines Geschwindigkeitsbegrenzers ausgelöst wird.

Mit der Oesterreichischen Patentschrift Nr.297260 ist eine Bremsfangvorrichtung gemäss Oberbegriff bekannt geworden, bei der eine an der Aufzugskabine befestigte, aus Winkelprofilen bestehende Gleitführung für ein Keilgehäuse vorgesehen ist. Das Keilgehäuse weist eine in senkrechter Richtung konisch verlaufende Ausnehmung auf, in der zwei Bremskeile angeordnet sind, welche die Führungsschiene des Aufzuges mit Spiel umgeben. Die Bremskeile sind in Nuten der Ausnehmung auf Kugeln rollbar gelagert, so dass an den Keilflächen von Keilgehäuse und Bremskeilen bei deren Bewegung nur ein geringer Rollwiderstand entsteht. Die beiden Bremskeile können von einem Doppelhebel bewegt werden, der auf einer Welle sitzt, die über einen Hebel vom Begrenzerseil eines Geschwindigkeitsbegrenzers verdreht wird. Bei Ueberschreiten der zulässigen Geschwindigkeit des Aufzuges werden die Bremskeile gegen die Führungsschiene gedrückt und der Bremsvorgang eingeleitet. Ueber dem Keilgehäuse ist von der Kabine abstehend eine Abstützkonsole befestigt, gegen die sich das Keilgehäuse über Tellerfedern abstützt. An der Abstützkonsole sind mit Muttern gesicherte Stellschrauben angeordnet, die als Anschläge für die Bremskeile dienen. Während des Bremsvorganges werden die Bremskeile soweit in das Keilgehäuse eingezogen, wie es der Dicke der Führungsschiene entspricht. Die dabei auftretenden Bremskräfte bewirken, dass das Keilgehäuse gegen die Tellerfedern angehoben wird, bis die Bremskeile an den Stellschrauben anschlagen, wodurch ein weiteres Ansteigen der Bremskräfte verhindert wird.

Die vorstehend beschriebene Bremsfangvorrichtung hat den Nachteil, dass bei unterschiedlichen abzubremsenden Massen unterschiedliche Verzögerungswerte am Lastaufnahmemittel erzeugt werden. Bei grossen Lasten im Lastaufnahmemittel kann somit eine zu geringe Verzögerung, bei kleinen Lasten eine unzulässig hohe Verzögerung des Lastaufnahmemittels auftreten und damit zu Personen- und Sachschäden führen.

Der Erfindung liegt daher die Aufgabe zugrunde, eine Bremsfangvorrichtung gemäss Oberbegriff vorzuschlagen, die diese Nachteile nicht aufweist.

Diese Aufgabe wird durch die in den unabhängigen Patentansprüchen 1 und 8 angegebene Erfindung gelöst. Hierbei ist eine Stelleinrichtung vorgesehen, die durch Verschieben von mindestens einem Anschlag oder des Gehäuses die im Fall einer Fangbremsung auftretende Einfederung von Federelementen und somit die daraus resultierenden Federkräfte bestimmt, wobei diese Federelemente mit den genannten Federkräften die Bremskeile gegen die Führungsschienen des Lastaufnahmemittels pressen. Mittels der Stelleinrichtung kann also der mindestens eine Anschlag oder das Gehäuse in Abhängigkeit von der Grösse der abzubremsenden Masse des Lastaufnahmemittels verstellt und damit die Bremskraft zwischen den Bremskeilen und der Führungsschiene beeinflusst werden.

Die mit der Erfindung erzielten Vorteile sind insbesondere darin zu sehen, dass unabhängig von der Grösse der aktuell im Lastaufnahmemittel vorhandenen Last bei der Bremsung eine definierte Verzögerung von einer Grösse erreicht werden kann, bei der Personen- und Sachschäden vermieden werden.

Ein weiterer Vorteil ist darin zu sehen, dass die Verstellung des Anschlages oder des Gehäuses kontinuierlich während der Fahrt erfolgen kann. Dies ist bei Vertikalfördereinrichtungen wichtig, die Ausgleichsgewichte aufweisen und mit Ausgleichsseilen ausgerüstet sind, die zwischen der Unterseite des Lastaufnahmemittels und derjenigen des Ausgleichsgewichts hängen. Da der eine Fangbremsung zusätzlich beeinflussende Anteil der Masse der genannten Ausgleichsseile sich während der Fahrt verändert, ist es vorteilhaft, dass die Position des Anschlags oder des Gehäuses, von der die im Fall einer Fangbremsung auftretende Bremskraft abhängt, laufend dieser Veränderung anpasst werden kann.

Im folgenden wird die Erfindung anhand von zwei Ausführungsbeispielen im Zusammenhang mit den Zeichnungen näher erläutert. Es zeigen:
- Fig.1: einen Längsschnitt durch eine erste erfindungsgemässe Bremsfangvorrichtung in vereinfachter, schematischer Darstellung, und
- Fig.2: einen Querschnitt durch die Bremsfangvorrichtung gemäss Fig.1.
- Fig. 3: einen Längsschnitt durch eine zweite erfindungsgemässe Bremsfangvorrichtung in vereinfachter, schematischer Darstellung

In den Fig.1 und 2 ist mit 1 ein an einem nicht dargestellten Lastaufnahmemittel einer Vertikalfördereinrichtung befestigtes Gehäuse und mit 2 eine Führungsschiene des Aufzuges bezeichnet. Im Gehäuse 1 sind zu beiden Seiten der Führungsschiene 2 Bremskeile 3,4 angeordnet. Die Bremskeile 3,4 stützen sich über Gegenbacken 5,6 und Federelemente 7,8 im Gehäuse 1 ab, wobei die Gegenbacken 5,6 und die Federelemente 7,8 in Ausnehmungen 9,10 des Gehäuses 1 geführt werden. Oberhalb der Bremskeile 3,4 ist ein Anschlag 11 vorgesehen, der im Gehäuse 1 geführt wird und in Richtung des Doppelpfeiles 12 auf und ab bewegt werden kann. Zu diesem Zweck ist eine mit dem Anschlag in Wirkverbindung stehende Stelleinrichtung 13 vorgesehen, mittels welcher der Anschlag 11 abhängig von den aktuell abzubremsenden Massen positioniert werden kann. Diese Massen setzen sich hauptsächlich aus der im Lastaufnahmemittel vorhandenen Last, dem Gewicht der Kabine und dem aktuell wirksamen Gewichtsanteil der am Lastaufnahmemittel hängenden Unterseile zusammen. Mit der beschriebenen Massnahme kann der Hub der Bremskeile 3,4 und davon abhängig der Kompressionsweg der Federelemente 7,8 sowie, daraus resultierend, die Bremskraft zwischen den Bremskeilen 3,4 und der Führungsschiene 2 derart beeinflusst werden, dass unabhängig von der Grösse der zu bremsenden Massen im Fall einer Fangbremsung eine Verzögerung eintritt, bei der einerseits das Lastaufnahmemittel sicher gestoppt wird und andererseits keine Personen- oder Sachschäden entstehen.

Die Stelleinrichtung 13 kann beispielsweise einen Verstellantrieb aufweisen, der einen Servomotor und eine von diesem angetriebene Schraubenspindel enthält, mit der der Anschlag 11 positioniert wird. Die Stelleinrichtung 13 enthält ausserdem eine Positionsregeleinrichtung, die in Abhängigkeit von mehreren Eingangssignalen Stellsignale für den Servomotor erzeugt. Ausgewertet werden mindestens ein Eingangssignal, das die Position des Anschlags meldet, sowie ein von einer Lastmesseinrichtung generiertes Signal, das die Grösse der Last im Lastaufnahmemittel repräsentiert. In Fällen, wo die Vertikalfördereinrichtung, wie vorstehend beschrieben, mit Ausgleichsseilen ausgerüstet ist, kann ein weiteres Eingangssignal berücksichtigt werden, das in Abhängigkeit von der vertikalen Position des Lastaufnahmemittels die veränderliche, aktuell wirksame Masse der Ausgleichsseile repräsentiert.

Selbstverständlich können für die Anschlagpositionierung auch Stelleinrichtungen anderer Art verwendet werden, wie beispielsweise hydraulisch betätigte Servo-Stellzylinder oder motorgetriebene Nockenscheiben.

Wie an sich bekannt, werden beim Ueberschreiten einer zulässigen Geschwindigkeit die Bremskeile 3,4 über ein Begrenzerseil eines Geschwindigkeitsbegrenzers und eine Hebelanordnung angehoben. Infolge der Keilwirkung zwischen den Bremskeilen 3,4 und den der Gegenbacken 5,6 werden erstere gegen die Führungsschiene 2 bewegt, bis sie an dieser anliegen. Durch das Auftreten von Reibungskräften zwischen den Bremskeilen 3,4 und der Führungsschiene 2 werden die Bremskeile 3,4 bis zum Anschlag 11 nach oben gezogen, was eine Seitwärtsverschiebung der Gegenbacken 5,6 durch die Keilwirkung und die Einfederung der Federelemente 7,8 bewirkt. Die zusammengepressten Federelemente 7,8 drücken nun die Bremskeile 3,4 gegen die Führungsschiene 2, wodurch zwischen Bremskeilen und Führungsschiene eine von der Position des Anschlags 11 abhängige, der Bewegung des Lastaufnahmemittels entgegenwirkende Bremskraft entsteht.
Im Unterschied zur vorstehend beschriebenen Einrichtung, bei der das Gehäuse 1 am Lastaufnahmemittel fixiert ist und der Anschlag 11 durch die Stelleinrichtung 13 verschoben wird, können in einer Ausführungsvariante der Anschlag 11 am Lastaufnahmemittel fixiert sein und das Gehäuse 1 mit Bremskeilen 3,4, Gegenbacken 5,6 und Federelementen 7,8 verschoben werden. Auslösung und Bremswirkung der Bremsfangvorrichtung bleiben dabei praktisch unverändert.

Das Ausführungsbeispiel nach Fig. 3 weist anstelle des die Endstellung des Bremskeils bestimmenden Anschlags 11 zwei im Bereich der Ausnehmungen 9,10 in der Wand des Gehäuses 1 geführte Anschläge 15 auf. Diese bilden in Richtung der Doppelpfeile 16 einstellbare Abstützungen für die Federelemente 7,8, mit deren Hilfe die im Fall einer Fangbremsung durch die Keilwirkung der Bremskeile 3,4 auftretende Einfederung der Federelemente 7,8 verändert werden kann. Zwei Stelleinrichtungen 14 positionieren die genannten Anschläge 15 vor jeder Fahrt und gegebenenfalls auch während einer Fahrt so, dass im Fall einer Fangbremsung die Einfederung der Federelemente 7,8 und somit die daraus resultierende Federkräfte, mit der die Federelemente 7,8 die Bremskeile 3,4 gegen die Führungsschienen 2 pressen, der aktuell abzubremsenden Masse angepasst sind. Die funktionellen Eigenschaften der Stelleinrichtungen 14 entsprechen denjenigen der vorstehend beschriebenen Stelleinrichtung 13.

## Patentansprüche

1. Bremsfangvorrichtung für ein Lastaufnahmemittel einer Vertikalfördereinrichtung, mit mindestens einem in einem Gehäuse (1) angeordneten Bremskeil (3,4), der bei Auslösung eines Bremsvorganges eine vertikale Hubbewegung ausführt und infolge seiner Keilwirkung bremsend auf eine Führungsschiene (2) des Lastaufnahmemittels einwirkt, und mit einem Anschlag, welcher diese Hubbewegung begrenzt und damit die Bremskraft während des Bremsvorganges beeinflusst,
**dadurch gekennzeichnet,**
**dass** die Hubbewegung des Bremskeils (3,4) über eine in einer Ausnehmung (9,10) des Gehäuses (1) geführte Gegenbacke (5,6) eine von ihrer Endstellung abhängige Einfederung eines Federelements (7,8) bewirkt, wodurch in der Folge der Bremskeil (3,4) gegen die Führungsschiene (2) gepresst wird,
und **dass** mindestens eine Stelleinrichtung (13,14) vorgesehen ist, die selbsttätig mindestens einen Anschlag (11,15) oder das Gehäuse (1) so positioniert, dass im Fall einer Fangbremsung die Einfederung des Federelements (7,8) und somit die daraus resultierende Federkraft, mit der das Federelement (7,8) den Bremskeil (3,4) gegen die Führungsschiene (2) presst, der aktuell abzubremsenden Masse angepasst sind.

2. Bremsfangvorrichtung nach Anspruch 1,
**dadurch gekennzeichnet,**
**dass** die mindestens eine Stelleinrichtung (13,14) den Anschlag (11,15) oder das Gehäuse (1) vor Beginn jeder Fahrt unter Berücksichtigung von mindestens der aktuell im Lastaufnahmemittel vorhandenen Last neu positioniert.

3. Bremsfangvorrichtung nach Anspruch 1 oder 2,
**dadurch gekennzeichnet,**
**dass** die mindestens eine Stelleinrichtung (13,14) die Position des Anschlags (11,15) oder des Gehäuses (1) während der Fahrt laufend dem eine Fangbremsung beeinflussenden Anteil der Masse von Ausgleichsseilen anpasst, der von der aktuellen Position des Lastaufnahmemittels innerhalb seines vertikalen Fahrwegs abhängig ist.

4. Bremsfangvorrichtung nach Anspruch 1, 2 oder 3,
**dadurch gekennzeichnet,**
**dass** die Stelleinrichtung (13) den Anschlag (11) oder das Gehäuse (1) vertikal positioniert und damit die im Fall einer Fangbremsung auftretende Relativlage des Bremskeils (3,4) zu Gegenbacke (5,6) und Gehäuse(1) und damit die Einfederung und die Federkraft des Federelements (7,8) bestimmt.

5. Bremsfangvorrichtung nach Anspruch 1, 2 oder 3,
**dadurch gekennzeichnet,**
**dass** der durch die Stelleinrichtung (14) positionierte Anschlag (15) die Abstützung des Federelements (7,8) bildet und im Fall einer Fangbremsung die Grösse der durch den Bremskeil bewirkten Einfederung und die Federkraft des Federelements (7,8) bestimmt.

6. Bremsfangvorrichtung nach Anspruch 4 oder 5
**dadurch gekennzeichnet,**
**dass** die Stelleinrichtung (13,14) einen Verstellantrieb aufweist, der einen Servomotor und eine von diesem angetriebene Schraubenspindel enthält.

7. Bremsfangvorrichtung nach einem der Ansprüche 4, 5 oder 6, **dadurch gekennzeichnet,**
**dass** die Stelleinrichtung (13,14) eine Positionsregeleinrichtung enthält, die, in Abhängigkeit von einem die aktuelle Last im Lastaufnahmemittel repräsentierenden ersten Eingangssignal und einem die Position des Anschlags (11,15) meldenden zweiten Eingangssignal, Stellsignale für den Servomotor erzeugt.

8. Verfahren zur Anpassung der Bremskraft einer Bremsfangvorrichtung für ein Lastaufnahmemittel einer Vertikalfördereinrichtung an die am Lastaufnahmemittel im Falle einer Fangbremsung wirkenden abzubremsenden Massen, wobei die Bremsfangvorrichtung mindestens einen in einem Gehäuse (1) angeordneten Bremskeil (3,4) aufweist, der bei Auslösung eines Bremsvorgangs angehoben wird und infolge der Keilwirkung bremsend auf eine Führungsschiene (2) des Lastaufnahmemittels einwirkt und wobei die Hubbewegung des Bremskeils durch einen Anschlag begrenzt wird,
**dadurch gekennzeichnet,**
**dass** durch die Hubbewegung des Bremskeils (3,4) eine von dessen Endstellung abhängige Einfederung eines Federelements (7,8) bewirkt wird und in der Folge der Bremskeil (3,4) durch dieses Federelement (7,8) gegen die Führungsschiene (2) gepresst wird,
und **dass** ein Anschlag (11,15) oder das Gehäuse (1) durch eine Stelleinrichtung (13,14) selbsttätig so positioniert wird, dass im Falle einer Fangbremsung die Einfederung des Federelements (7,8) und somit die daraus resultierende Federkraft, mit der der Bremskeil (3,4) durch das Federelement (7,8) gegen die Führungsschiene gepresst wird, der aktuell abzubremsenden Masse angepasst wird.

9. Verfahren nach Anspruch 8, **dadurch gekennzeichnet,**
**dass** durch die Stelleinrichtung (13,14) mindestens ein von einer Lastmesseinrichtung erzeugtes, die Belastung des Lastaufnahmemittels repräsentierendes Signal ausgewertet wird.

10. Verfahren nach Anspruch 9, **dadurch gekennzeichnet,**
**dass** durch die Stelleinrichtung (13,14) zusätzlich ein die Fangbremsung des Lastaufnahmemittels beeinflussender Teil der Masse von Ausgleichsseilen berücksichtigt wird, der von der aktuellen Position des Lastaufnahmemittels innerhalb seines vertikalen Fahrwegs abhängig ist, wobei während der Fahrt die Position des Anschlags (11,15) durch die Stelleinrichtung (13,14) laufend diesem sich verändernden Masseanteil der Ausgleichsseile anpasst wird.

## Claims

1. Safety brake device for a load receiving means of vertical conveying equipment, comprising at least one brake wedge (3, 4), which is arranged in a housing (1) and which on triggering of a braking action executes a vertical stroke movement and in consequence of its wedge effect acts in a braking manner on a guide rail (2) of the load receiving means, and an abutment, which limits this stroke movement and thus influences the braking force during the braking process, **characterised in that** the stroke movement of the brake wedge (3, 4) causes, by way of a counter-shoe (5, 6) guided in a recess (9, 10) of the housing (1), a spring deflection of a spring element (7, 8) in dependence on its end setting, whereby as a consequence the brake wedge (3, 4) is pressed against the guide rail (2), and that at least one setting device (13, 14) is provided which automatically positions at least one abutment (11, 15) or the housing (1) in such a manner that in the event of a safety braking the spring deflection of the spring element (7, 8) and thus the spring force resulting therefrom, by which the spring element (7, 8) presses the brake wedge (3, 4) against the guide rail (2), are matched to the actual mass to be braked.

2. Safety brake device according to claim 1, **characterised in that** the at least one setting device (13, 14) repositions the abutment (11, 15) or the housing (1) before the start of each travel with consideration of at least the actual load present in the load receiving means.

3. Safety brake device according to claim 1 or claim 2, **characterised in that** the at least one setting device (13, 14) continuously adapts the position of the abutment (11, 15) or of the housing (1) during travel to the proportion, which influences a safety braking, of the mass of compensating cables, which is dependent on the actual position of the load receiving means within its vertical travel path.

4. Safety brake device according to claim 1, 2 or 3, **characterised in that** the setting device (13) vertically positions the abutment (11) or the housing (1) and thereby determines the relative position, which arises in the case of a safety braking, of the brake wedge (3, 4) to the counter-shoe (5, 6) and housing (1) and thereby the spring deflection and spring force of the spring element (7, 8).

5. Safety brake device according to claim 1, 2 or 3, **characterised in that** the abutment (15) positioned by the setting device (14) forms the support of the spring element (7, 8) and in the event of a safety braking determines the amounts of the spring deflection caused by the brake wedge and the spring force of the spring element (7, 8).

6. Safety brake device according to claim 4 or claim 5, **characterised in that** the setting device (13, 14) comprises an adjusting drive which contains a servomotor and a screw spindle driven by this.

7. Safety brake device according to one of claims 4 to 6, **characterised in that** the setting device (13, 14) comprises a position regulating device which generates setting signals for the servomotor in dependence on a first input signal representing the actual load in the load receiving means and a second input signal reporting the position of the abutment (11, 15).

8. Method of matching the braking force of a safety brake device for a load receiving means of vertical conveying equipment to the masses which are to be braked and which act on the load receiving means in the case of a safety braking, wherein the safety brake device comprises at least one brake wedge (3, 4) which is arranged in a housing (1) and which on triggering of a braking process is raised and in consequence of the wedge effect acts in braking manner on a guide rail (2) of the load receiving means and wherein the stroke movement of the brake wedge is limited by an abutment, **characterised in that** a spring deflection of a spring element (7, 8) dependent on the end setting of the brake wedge (3, 4) is caused by the stroke movement thereof and as a consequence the brake wedge (3, 4) is pressed by this spring element (7, 8) against the guide rail (2) and that an abutment (11, 15) or the housing (1) is automatically positioned by a setting device (13, 14) in such a manner that in the event of a safety braking the spring deflection of the spring element (7, 8) and thus the spring force resulting therefrom, by which the brake wedge (3, 4) is pressed by the spring element (7, 8) against the guide rail, is matched to the actual mass to be braked.

9. Method according to claim 8, **characterised in that** at least one signal which is produced by a load measuring device and which represents the loading of the load receiving means is evaluated by the setting device (13, 14).

10. Method according to claim 9, **characterised in that** a part of the mass, which influences the safety braking of the load receiving means and which is dependent on the actual position of the load receiving means within its vertical travel path, of compensating cables is additionally taken into consideration by the setting device (13, 14), wherein the position of the abutment (11, 15) is continuously matched by the setting device (13, 14) to this varying mass proportion of the compensating cables during the travel.

## Revendications

1. Parachute de freinage pour un dispositif porteur de charge d'un appareil de transport vertical, comprenant au moins un coin de freinage (3, 4) qui est disposé dans un carter (1) et qui, lors du déclenchement d'un freinage, décrit une course verticale et, du fait de son action de coincement, a une action de freinage sur un rail de guidage (2) du dispositif porteur de charge, et une butée qui limite cette course et influence ainsi la force de freinage pendant le freinage,
**caractérisé en ce que** la course du coin de freinage (3, 4) provoque, par l'intermédiaire d'une mâchoire opposée (5, 6) guidée dans un creux (9, 10) du carter (1), une compression d'un élément faisant ressort (7, 8) qui est fonction de la position de fin de course de ladite mâchoire (5, 6), moyennant quoi le coin de freinage (3, 4) est pressé contre le rail de guidage (2),
et **en ce qu'**il est prévu au moins un dispositif de réglage (13, 14) qui positionne automatiquement au moins une butée (11, 15) ou le carter (1) de telle sorte qu'en cas de freinage par parachute, la compression de l'élément faisant ressort (7, 8) et ainsi la force de ressort qui en résulte et avec laquelle l'élément faisant ressort (7, 8) presse le coin de freinage (3, 4) contre le rail de guidage (2) soient adaptées à la masse à freiner momentanément.

2. Parachute de freinage selon la revendication 1, **caractérisé en ce que** le ou les dispositifs de réglage (13, 14) repositionnent la butée (11, 15) ou le carter (1) avant le début de chaque trajet en tenant compte, au moins, de la charge présente momentanément dans le dispositif porteur de charge.

3. Parachute de freinage selon la revendication 1 ou 2, **caractérisé en ce que** le ou les dispositifs de réglage (13, 14) adaptent en permanence la position de la butée (11, 15) ou du carter (1), pendant le trajet, à la proportion de la masse des câbles d'équilibrage qui influence un freinage par parachute, laquelle proportion est fonction de la position momentanée du dispositif porteur de charge à l'intérieur de sa course verticale.

4. Parachute de freinage selon la revendication 1, 2 ou 3, **caractérisé en ce que** le dispositif de réglage (13) positionne verticalement la butée (11) ou le carter (1) et définit ainsi la position relative du coin de freinage (3, 4) par rapport à la mâchoire opposée (5, 6) et au carter (1) qui apparaît en cas de freinage par parachute, et ainsi la compression et la force de ressort de l'élément faisant ressort (7, 8).

5. Parachute de freinage selon la revendication 1, 2 ou 3, **caractérisé en ce que** la butée (15) positionnée grâce au dispositif de réglage (14) forme l'appui de l'élément faisant ressort (7, 8) et, en cas de freinage par parachute, définit la valeur de la compression provoquée par le coin de freinage et la force de ressort de l'élément faisant ressort (7, 8).

6. Parachute de freinage selon la revendication 4 ou 5, **caractérisé en ce que** le dispositif de réglage (13, 14) comporte une commande de réglage qui contient un servomoteur et une broche filetée entraînée par celui-ci.

7. Parachute de freinage selon l'une des revendications 4, 5 ou 6, **caractérisé en ce que** le dispositif de réglage (13, 14) contient un dispositif de réglage de position qui, en fonction d'un premier signal d'entrée représentant la charge momentanée présente dans le dispositif porteur de charge, et d'un second signal d'entrée signalant la position de la butée (11, 15), génère des signaux de réglage pour le servomoteur.

8. Procédé pour adapter la force de freinage d'un parachute de freinage pour un dispositif porteur de charge d'un appareil de transport vertical aux masses à freiner qui agissent sur le dispositif porteur de charge en cas de freinage par parachute, ledit parachute comportant au moins un coin de freinage (3, 4) qui est disposé dans un carter (1) et qui, lors du déclenchement d'un freinage, est soulevé et a une action de freinage, du fait de l'action de coincement, sur un rail de guidage (2) du dispositif porteur de charge, et la course du coin de freinage étant limitée par une butée,
**caractérisé en ce que** grâce à la course du coin de freinage (3, 4), une compression d'un élément faisant ressort (7, 8) qui est fonction de la position de fin de course du coin de freinage (3, 4) est provoquée, et le coin de freinage (3, 4) est ensuite pressé par cet élément faisant ressort (7, 8) contre le rail de guidage (2),
et **en ce qu'**une butée (11, 15) ou le carter (1) est positionné automatiquement, grâce à un dispositif de réglage (13, 14), de telle sorte qu'en cas de freinage par parachute, la compression de l'élément faisant ressort (7, 8) et, ainsi, la force de ressort résultante avec laquelle le coin de freinage (3, 4) est pressé par l'élément faisant ressort (7, 8) contre le rail de guidage sont adaptées à la masse à freiner momentanément.

9. Procédé selon la revendication 8, **caractérisé en ce que** grâce au dispositif de réglage (13, 14), au moins un signal généré par un dispositif de mesure de charge et représentant la charge du dispositif porteur de charge est évalué.

10. Procédé selon la revendication 9, **caractérisé en ce que** grâce au dispositif de réglage (13, 14), on tient compte en supplément d'une part de la masse de câbles d'équilibrage qui influence le freinage par parachute du dispositif porteur de charge et qui est fonction de la position momentanée de ce dernier, à l'intérieur de sa course verticale, la position de la butée (11, 15) étant adaptée en permanence pendant le trajet, par le dispositif de réglage (13, 14), à cette part de masse des câbles d'équilibrage qui varie.
